# EUROPÄISCHE PATENTSCHRIFT

(11) **EP 0 576 418 B1**
(45) Veröffentlichungstag und Bekanntmachung des Hinweises auf die Patenterteilung: **10.08.1994**
(21) Anmeldenummer: 91906470.9
(22) Anmeldetag: 21.03.1991
(51) Int. Cl.: H01F 41/12

(54) **VERFAHREN ZUM HERSTELLEN EINER GIESSHARZSPULE, SOWIE EINE GIESSHARZSPULE**
PROCESS FOR PRODUCING CAST RESIN COILS AND CAST RESIN COILS THUS PRODUCED
PROCEDE DE PRODUCTION DE BOBINES EN RESINE DE COULEE ET BOBINES EN RESINE DE COULEE AINSI PRODUITES

(43) Veröffentlichungstag der Anmeldung: 05.01.1994
(73) Patentinhaber: SIEMENS AKTIENGESELLSCHAFT, 80333 München (DE)
(72) Erfinder: ALBER, Friedrich, D-7316 Köngen (DE); DEDELMAR, Rudolf, D-7477 Aichtal (DE); JUNGNITZ, Winfried, D-7315 Wilheim-Egelsberg (DE); SCHOTT, Hans, D-7318 Lenningen (DE); SESTERHEIM, Heinz, D-7312 Kirchheim (DE); WEISS, Siegfried, D-7311 Bissingen (DE)
(86) Internationale Anmeldenummer: EP9100552
(87) Internationale Veröffentlichungsnummer: WO9216955

## Beschreibung

Die Erfindung betrifft ein Verfahren zum Herstellen einer aus mehreren axial aneinander geschichteten Scheibenspulen bestehende Gießharzspule sowie eine derartige Gießharzspule.

Aus dem deutschen Gebrauchsmuster 71 26 814 ist eine Wicklung für einen Transformator bekannt, die aus axial aneinandergereihten, einzeln gewickelten Scheibenspulen besteht. Die einzelnen Scheibenspulen weisen dabei zwischen ihren inneren und äußeren koaxial ineinander liegenden Teilwicklungen von Abstandskörpern gebildete Zwischenräume auf. Die Teilwicklungen können fortlaufend aus demselben Leitern gewickelt sein. Die Zwischenräume der jeweiligen Scheibenspulen bilden dabei axiale Kühlkanäle. Die Wicklung kann in Gießharz vergossen sein. In der Praxis hat sich gezeigt, daß das Vergießen der Scheibenspulen sehr problematisch ist. Eine Lösung hierzu ist in dem deutschen Gebrauchsmuster nicht angegeben.

Bisher wurden daher eine innere und eine äußere Gießharzspule getrennt hergestellt, die koaxial ineinander gefügt und mechanisch miteinander verbunden wurden, sodaß zwischen den zwei Gießharzspulen ein konzentrischer Kühlkanal gegeben war.

Aus der US-A- 4 129 938 ist ein Verfahren zur Herstellung einer vergossenen Wicklung aus Drahtleiter mit Kühlkanälen bekannt. Dazu wird nach einer vorgegebenen Anzahl von inneren Windungen zunächst ein durchtränkbares Vlies auf die Wicklung aufgelegt. Es folgt das Auflegen von Kühlkanäle bildenen Formkörpern und eine darauf angebrachte weitere Lage des durchtränkbaren Vlieses. Hiernach wird eine äußere Teilwicklung aufgebracht. Die gesamte Wicklung wird vergossen, wobei nach dem Verguß die Formkörper entfernt werden. Es entstehen dabei in der Wicklung gleichmäßig über den Umfang verteilte axiale Kühlkanäle. Die Anwendung dieser bekannten Wickeltechnik bei einer Anordnung von mehreren Scheibenspulen ist jedoch nicht möglich, da die jeweils in den einzelnen Scheibenspulen verwendeten Formkörper nur schwer entfernbar wären. Darüber hinaus ist die Ausrichtung der Zwischenräume der einzelnen Scheibenspulen zueinander erschwert.

Aus der GB 936 380 ist die Verwendung eines Vlieses und von Formkörpern für die Bildung von Kühlkanälen bei Transformatorspulen bekannt.

Auf eine genaue Ausbildung der Spule, insbesondere im Übergangsbereich der koaxial angeordneten Teilspulen, wird in keinem der aufgezeigten Dokumente eingegangen.

Der Erfindung liegt daher die Aufgabe zugrunde, ein verbessertes Verfahren anzugeben, mit dem aus mehreren Scheibenspulen aufgebaute Wicklungen mit Kühlkanälen hergestellt werden können. Eine weitere Aufgabe ist, eine verbesserte Gießharzspule mit Bandleitern anzugeben.

Die erstgenannte Aufgabe wird mit einem Verfahren gemäß den Merkmalen des Anspruchs 1 gelöst. Auf diese Weise ist ein praktikables Verfahren gegeben, mit dem die Gießharzspule hergestellt werden kann. Eine nach diesem Verfahren hergestellte Spule zeichnet sich durch eine hohe mechanische Festigkeit, sowie eine gute Kühlwirkung aus. Nach dem Verfahren lassen sich insbesondere Scheibenspulen mit mehreren konzentrisch angeordneten sektorförmigen Kühlkanälen in einfacher Weise herstellen. Hierdurch ergibt sich ein wesentlich verbesserte Kühlmöglichkeit der Scheibenspulen im Betrieb.

Es ist günstig, wenn vor dem Vergießen zumindest in den zwischen den Abstandskörpern liegenden Umfangsabschnitten eine durchtränkbare Materiallage an den Teilwicklungen aufgebracht wird. Dies kann beispielsweise durch das Aufwickeln eines Vlieses am gesamten Umfang erfolgen. Dadurch werden einerseits die jeweiligen Teilwicklungen vor Verletzungen geschützt, wenn der Formkörper eingeführt wird und andererseits wird eine genau definierte Wandstärke des Kühlkanals zu den Teilwicklungen erzielt, wodurch wiederum eine Verbesserung der Isolationswerte gegeben ist. Da zur Isolation keine Trennfolien verwendet werden, entstehen an der Wand des Kühlkanals auch keine zusätzlichen Potentialgrenzflächen.

Werden die jeweiligen Scheibenspulen mit ihren Teilwicklungen fortlaufend aus einem Leiter gewickelt, so erübrigt sich eine spätere Verschaltung der getrennten Teilwicklungen. Bevorzugt ist das Verfahren mit einem Bandleiter anzuwenden, der beispielsweise aus Kupfer oder Aluminium besteht.

Die weitere Aufgabe wird mit einer Gießharzspule gemäß den Merkmalen des Anspruchs 3 gelöst. Eine derartige Gießharzspule weist eine nur geringe Spannungsbeanspruchung am Kühlkanal auf, da zwischen den Teilwicklungen am Kühlkanal, die bevorzugt fortlaufend aus einem Bandleiter gewickelt sind, nur die geringe Windungsspannung anliegt. Auf diese Weise kann die Wandstärke des Kühlkanals besonders dünn bemessen werden, was wiederum zu einer verbesserten Kühlung beiträgt. Dabei wird auch Material gespart, wodurch das Gewicht der Spule verringert wird.

Weitere Vorteile der Erfindung werden nachstehend anhand eines in der Zeichnung gezeigten Ausführungsbeispieles beispielhaft näher erläutert. Es zeigen:
- FIG 1: eine Gießharzspule im Querschnitt und
- FIG 2: die Gießharzspule nach FIG 1 im Längsschnitt entlang der Linie II-II.

Der Querschnitt in FIG 1 ist in der Ebene eines Leiters gewählt, der als Band- oder Drahtleiter ausgebildet sein kann. Die Gießharzspule 1 weist eine innere erste und eine äußere zweite Teilwicklung 3 bzw. 5 auf, die konzentrisch ineinander angeordnet sind. Die innere Teilwicklung 3 kann dabei auf einem Spulenkörper angeordnet oder auch selbsttragend gewickelt sein.

Auf dem Umfang der inneren Teilwicklung 3 kann wahlweise eine durchtränkbare Materiallage 7a aufgebracht sein (strichliert dargestellt). Es schließen sich in radialer Richtung des weiteren zunächst Abstandskörper 11, 11a, 11b eine weitere Materiallage 7b und die äußere Teilwicklung 5 an. Als Materiallage 7a, 7b eignen sich z.B. Matten aus Glasfaser, die durch ihre Herstellung eine vorgegebene Dicke aufweisen. Die Abstandskörper 11, 11a, 11b sind derart auf der inneren Teilwicklung 3 angeordnet, daß sie sektorförmige Zwischenräume 8 zwischen der inneren und der äußeren Teilwicklung 3 und 5 bilden. Die Dicke der Abstandskörper 11 bestimmt dabei den Abstand zwischen den Teilwicklungen 3 und 5. Mehrere axial aneinander liegende Zwischenräume 8 bilden jeweils einen Kühlkanal 9. Die Materiallagen 7a und 7b bestimmen dabei die Wandstärke vom Kühlkanal 9 zum Leiter der jeweiligen Teilwicklung 3, 5.

Im vorliegenden Beispiel sind die Teilwicklungen 3 und 5 fortlaufend aus einem Leiter 13a gewickelt. Dabei kann auch zweilagig gewickelt werden, wobei die zweite Lage 13b eine Isolierlage oder auch ein gegen den Leiter 13a isolierter weiterer Leiter sein kann. Die Zwischenräume 8 sind sektorförmig nach Art von Kreisringabschnitten ausgebildet. Das Herausführen des Leiters 13a erfolgt in bekannter Art und Weise an einem Stirnteil 14 der Gießharzspule 1, an dem ein Anschlußelement 15 angeordnet ist. Es ist auch eine Verschaltung des Leiters 13a innerhalb des Stirnteils 14 mit anderen Leitern möglich.

Die Abstandskörper 11, 11a, 11b können auch direkt zwischen den Teilwicklungen 3 und 5 ohne Zwischenfügung einer Materiallage 7a, 7b angeordnet sein, so daß die Materiallagen 7a, 7b nur im Bereich der Zwischenräume 8 an den Teilwicklungen 3 und 5 anliegen.

Die in FIG 2 gezeigte Gießharzspule 1 ist aus mehreren aneinander gefügten Scheibenspulen 17 aufgebaut, die beispielhaft aus einem Bandleiter gewickelt sind. Die Scheibenspulen 17 können auch aus einem Drahtleiter gewickelt sein.

Die einzelnen Scheibenspulen 17 sind axial aneinandergefügt, wobei zwischen den einzelnen Scheibenspulen 17 (wie gestrichelt dargestellt ist) Distanzteile 19 eingelegt sein können. Im gezeigten Ausführungsbeispiel ist zu erkennen, daß sich die Materiallagen 7a, 7b nur über die axiale Breite der Scheibenspulen 17 erstrecken. Werden die Materiallagen 7a, 7b dagegen nachträglich in die von den Abstandskörpern 11a, 11b gebildeten sektorförmigen Zwischenräume der bereits aneinandergefügten Scheibenspulen eingeführt, so können sich die Materiallagen 7a, 7b auch über die volle Länge der Anordnung erstrecken (sinngemäße Ausführung wie Distanzlage 20).

Eine derartige Gießharzspule 1 weist eine sehr hohe mechanische Festigkeit aus, da die Teilwicklungen 3 und 5 nicht mehr wie beim Stand der Technik einzeln mechanisch miteinander verbunden sind, sondern eine Baueinheit bilden. Insbesondere ist jedoch die elektrische Festigkeit speziell im Bereich der Kühlkanäle 9 zu den Teilwicklungen 3 und 5 verbessert. Dies gilt insbesondere für eine Ausführung mit Bandleiter, da hier zwischen den Teilwicklungen 3 und 5 nur noch die geringe Windungsspannung auftritt, die eine Verringerung der Wandstärke des Kühlkanals 9 erlaubt. Dadurch ist jedoch auch eine verbesserte Kühlung der Teilwicklungen 3 und 5 möglich.

Die einzelnen Teilwicklungen der Scheibenspulen 17 können fortlaufend aus einem Leiter 13a gewickelt sein, so daß kein zusätzlicher äußerer Schaltungsaufwand entsteht. Der Übergang des Leiters 13a von der inneren Teilwicklung 3 zur äußeren Teilwicklung 5 erfolgt vorzugsweise im Bereich der Abstandskörper 11a, 11b, wobei die Bereiche nach dem Vergießen Verbindungsstege 21 zwischen den Teilwicklungen 3 und 5 bilden. Die Übergänge der einzelnen Leiter der jeweiligen Scheibenspulen 17 können dabei jeweils um einen Steg in Umfangsrichtung versetzt angeordnet werden. Auf diese Weise können auch Spannungsbeanspruchungen zwischen den Übergängen verringert werden. Die radiale Höhe der Kühlkanäle 9 wird im wesentlichen durch die Abstandskörper 11, 11a, 11b bestimmt. Diese Höhe liegt im Bereich von 5 bis 50 mm, bevorzugt im Bereich von 10 bis 20 mm. Als Abstandskörper 11, 11a, 11b eignen sich beispielsweise Leisten, die auch ein Profil zum Führen der Formkörper aufweisen können. Es können auch mehr als zwei Teilwicklungen 3, 5 konzentrisch zueinander angeordnet sein, wobei dann jeweils zwischen den benachbarten Teilwicklungen Kühlkanäle angeordnet sind.

Zum Herstellen einer Gießharzspule 1 kann folgendermaßen verfahren werden:

Zunächst werden die einzelnen Scheibenspulen 17 hergestellt. Dazu wird eine erste Teilwicklung 3 aus einem oder mehreren Leitern 13a gewickelt, auf die eine oder mehrere Teilwicklungen 5, jeweils unter Zwischenfügung von einzelnen Abstandskörpern 11, 11a, 11b gewickelt werden.

Die Abstandskörper 11, 11a, 11b sind dabei derart über den Umfang der ersten Teilwicklung 3 verteilt angeordnet, daß sektorförmige, kreisringabschnittförmige Zwischenräume 8 gebildet werden. Das Anordnen kann während des Wickelvorgangs erfolgen. Ist eine vorgegebene Anzahl von Scheibenspulen 17 hergestellt, so werden diese axial aneinandergefügt, wobei die Zwischenräume 8 deckungsgleich ausgerichtet werden und axiale Kühlkanäle 9 bilden. Wie bereits oben beschrieben, können dabei die Wicklungsübergänge des Leiters 13a von Scheibenspule 17 zu Scheibenspule 17 in Umfangrichtung versetzt zueinander angeordnet werden. Anschließend wird in jeden Kühlkanal 9 mindestens jeweils ein Formkörper eingefügt, der sich axial über die gesamte Länge der späterern Gießharzspule erstreckt, wodurch die Scheibenspulen 17 zusätzlich ausgerichtet und fixiert werden. Die verwendeten Formkörper können verlierbar oder wiederverwendbar sein. Ihre Form ist entsprechend der gewünschten Kühlkanalform vorgegeben. Die Kühlkanäle 9 werden, insbesondere an ihren offen Enden, gegen das Eindringen von Gießharz abgedichtet.

Es folgt das Vergießen der aneinandergefügten Scheibenspulen 17 in an sich bekannter Art und Weise. Dazu werden die aneinandergefügten Scheibenspulen 17 mit den Formkörpern in einer Vergußform angeordnet und mit einem Gießharz vergossen. Dies erfolgt mit den dem Fachmann allgemein bekannten Mitteln und Verfahrensweisen. Nach dem Verguß und der Aushärtung des Vergußmaterials werden die Vergußform und die Formkörper entfernt. Sind die Formkörper wiederverwendbar, so können diese beispielsweise herausgeschlagen oder herausgedrückt werden. Verlierbare Formkörper können beispielsweise durch Zerstörung oder Erwärmung entfernt werden.

Bevorzugt wird vor dem Vergießen zumindest in den zwischen den Abstandskörper 11, 11a, 11b liegenden Umfangsabschnitten die durchtränkbare Materiallage an den Teilwicklungen 3 und 5 (wie bereits oben beschrieben) aufgebracht. Die Materiallage 7a, 7b kann jedoch auch nach dem Aneinanderfügen der Scheibenspulen 17 angebracht werden, indem die Kühlkanäle 9 mit der Materiallage 7a, 7b ausgekleidet werden. Dies kann gegebenenfalls auch mit Hilfe der Formkörper erfolgen, auf die die Materiallage aufgelegt wird.

## Patentansprüche

1. Verfahren zum Herstellen einer aus mehreren axial aneinander geschichteten Scheibenspulen (17) bestehenden Gießharzspule (1) mit folgenden Schritten:
a) Herstellen der einzelnen Scheibenspulen (17) durch Wickeln einer aus einem oder mehreren Leitern (13a) bestehenden ersten Teilwicklung (3), auf die fortlaufend aus dem/denselben Leiter/n eine oder mehrere weitere Teilwicklungen (5) jeweils unter Zwischenfügung von einzelnen Abstandskörpern (11,11a,11b), durch die sektorförmige Zwischenräume (8) gebildet werden, gewickelt werden,
b) axiales Aneinanderfügen der Scheibenspulen (17) und deckungsgleiches Ausrichten der sektorförmigen Zwischenräume (8) zum Bilden von axialen Kühlkanälen (9),
c) Einführen von jeweils mindestens einem Formkörper in jeden Kühlkanal (9),
d) Vergießen der aneinandergefügten Scheibenspulen (17), wobei die jeweils vergossenen Abstandkörper (11,11a,11b) Verbindungsstege (21) zwischen den Teilwicklungen (3,5) bilden,
e) Entfernen der Formkörper aus den Kühlkanälen (9),
f) wobei vor dem Vergießen zumindest in den zwischen den Abstandkörpern (11,11a,11b) liegenden Umfangsabschnitten eine durchtränkbare Materiallage (7a,7b) an den Teilwicklungen (3,5) aufgebracht wird, und
g) wobei der Übergang des/der Leiter von der ersten Teilwicklung (3) zur weiteren Teilwicklung (5) in einem Verbindungssteg (21) zwischen dessen einen und einem zusätzlichen Abstandskörper (11a,11b) erfolgt.

2. Verfahren nach einem der Anspruch 1, wobei der Leiter (13a) ein Bandleiter ist.

3. Gießharzspule (1) für einen Transformator, umfassend axial aneinandergefügte Scheibenspulen (17), die jeweils fortlaufend aus dem/denselben Bandleiter/n (13) gewickelt sind, wobei jede Scheibenspule (17) mindestens eine innere und eine diese konzentrisch umgebende äußere Teilwicklung (3 bzw. 5) aufweist, zwischen denen durch Abstandkörper (11,11a,11b) sektorförmige Zwischenräume (8) gebildet sind, wobei die sektorförmigen Zwischenräume (8) der einzelnen Scheibenspulen (17) deckungsgleich ausgerichtet sind und alle Scheibenspulen (17) gemeinsam mit Gießharz vergossen sind, so daß die sektorförmigen Zwischenräume (8) jeweils einen durchgehenden Kühlkanal (9) bilden, dessen Wandstärke an den jeweiligen Bandleitern (13a) durch eine durchtränkbare Materiallage (7a,7b) vorgegeben ist, und die Abstandskörper (11,11a,11b) Verbindungsstege (21) zwischen den Teilwicklungen (3,5) bilden, wobei ein Verbindungssteg (21) zwei Abstandskörper (11a,11b) aufweist, zwischen denen der/die Leiter (13) von der inneren zur äußeren Teilwicklung (3 bzw. 5) geführt sind.

## Claims

1. Method for producing a cast resin coil (1), which consists of several axially superimposed flat coils (17), having the following steps:
a) production of the individual flat coils (17) by winding a first partial winding (3) consisting of one or several conductors (13a), onto which winding (3) continuously from the same conductor or conductors one or several further partial windings (5) are wound in each case with interposition of individual spacer bodies (11, 11a, 11b) by means of which sector-shaped interspaces (8) are formed,
b) axial joining together of the flat coils (17) and coincident alignment of the sector-shaped interspaces (8) in order to form axial cooling channels (9),
c) introduction of, in each case, at least one moulded body into each cooling channel (9),
d) encapsulation of the flat coils (17) which are joined together, with the respectively encapsulated spacer bodies (11,11a,11b) forming connecting webs (21) between the partial windings (3, 5),
e) removal of the moulded bodies from the cooling channels (9),
f) with a layer (7a, 7b) of impregnatable material being applied to the partial windings (3, 5) before the encapsulation at least in the peripheral sections lying between the spacer bodies (11, 11a, 11b), and
g) with the transfer of the conductor or conductors from the first partial winding (3) to the further partial winding (5) being effected in a connecting web (21) between its one spacer body and an additional spacer body (11a, 11b).

2. Method according to claim 1, in which the conductor (13a) is a strip conductor.

3. Cast resin coil (1) for a transformer, comprising flat coils (17) which are joined together axially and which are each wound continuously from the same strip conductor or conductors (13), with each flat coil (17) having at least one inner partial winding (3) and one outer partial winding (5) concentrically surrounding the latter, between which partial windings sector-shaped interspaces (8) are formed by spacer bodies (11, 11a, 11b), with the sector-shaped interspaces (8) of the individual flat coils (17) being aligned in coincidence and all the flat coils (17) being encapsulated jointly with casting resin so that the sector-shaped interspaces (8) each form a continuous cooling channel (9), the wall thickness of which is predetermined at the respective strip conductors (13a) by a layer (7a, 7b) of impregnatable material, and the spacer bodies (11, 11a, 11b) form connecting webs (21) between the partial windings (3, 5), with one connecting web (21) having two spacer bodies (11a, 11b) between which the conductor or conductors (13) are guided from the inner partial winding (3) to the outer partial winding (5).

## Revendications

1. Procédé de fabrication d'une bobine en résine moulée (1) constituée de bobines en forme de disque (17) assemblées axialement les unes aux autres, comportant les phases suivantes :
a) fabrication des bobines individuelles en forme de disque (17) par bobinage d'un premier enroulement partiel (3) constitué d'un ou de plusieurs conducteurs (13a), sur lequel est bobiné en continu avec le(s) même(s) conducteur(s) un ou plusieurs autres enroulements partiels (5) en insérant respectivement des corps d'écartement (11, 11a, 11b), par lesquels sont formés des espaces intermédiaires (8) de forme sectorielle,
b) assemblage axial des bobines en forme de disque (17) et alignement coïncident des espaces intermédiaires (8) de forme sectorielle afin de former des canaux de refroidissement axiaux (9),
c) introduction d'au moins un corps dans chaque canal de refroidissement (9),
d) scellement des bobines en forme de disque (17) assemblées, les corps d'écartement (11, 11a, 11b) respectivement scellés formant des entretoises de liaison (21) entre les enroulements partiels (3, 5),
e) retrait des corps des canaux de refroidissement (9),
f) une couche de matière imprégnable (7a, 7b) étant appliquée avant le scellement sur les enroulements partiels (3, 5), au moins dans les parties périphériques situées entre les corps d'écartement (11, 11a, 11b), et
g) le passage du/des conducteur(s) du premier enroulement partiel (3) vers l'autre enroulement partiel (5) étant effectué dans une entretoise de liaison (21) entre le corps d'écartement de cette dernière et un corps d'écartement supplémentaire (11a, 11b).

2. Procédé selon la revendication 1, dans lequel le conducteur (13a) est un conducteur plat.

3. Bobine en résine moulée (1) destinée à un transformateur, comprenant des bobines en forme de disque (17) assemblées axialement qui sont respectivement bobinées en continu avec le(s) même(s) conducteur(s) (13), chaque bobine en forme de disque (17) comportant au moins un enroulement partiel intérieur et un enroulement partiel extérieur entourant le premier de façon concentrique (3 et 5), entre lesquels sont formés des espaces intermédiaires (8) de forme sectorielle par des corps d'écartement (11, 11a, 11b), les espaces intermédiaires (8) de forme sectorielle des différentes bobines en forme de disque (17) étant alignés de façon coïncidente, et toutes les bobines en forme de disque (17) étant scellées ensemble avec de la résine moulée, de sorte que les espaces intermédiaires (8) de forme sectorielle constituent respectivement un canal de refroidissement traversant (9), dont l'épaisseur de paroi au niveau des conducteurs plats (13a) respectifs est prédéterminée par une couche de matière imprégnable (7a, 7b), et en ce que les corps d'écartement (11, 11a, 11b) forment des entretoises de liaison (21) entre les enroulements partiels (3, 5), une entretoise de liaison (21) comportant deux corps d'écartement (11a, 11b), entre lesquelles est(sont) guidé(s) le(s) conducteur(s) (13) de l'enroulement partiel intérieur vers l'enroulement partiel extérieur (3 et 5).
